# FASCICULE DE BREVET EUROPEEN

(11) **EP 4 138 597 B1**
(45) Date de publication et mention de la délivrance du brevet: **15.11.2023**
(21) Numéro de dépôt: 21711934.6
(22) Date de dépôt: 19.03.2021
(51) Int. Cl.: A41D 13/11, A41D 31/10

(54) **DISPOSITIF DE PROTECTION D'AU MOINS UNE PARTIE DU VISAGE**
VORRICHTUNG ZUM SCHUTZ MINDESTENS EINES GESICHTSTEILS
DEVICE FOR PROTECTING AT LEAST ONE PART OF THE FACE

(30) Priorité: 21.03.2020 FR 2002774; 22.04.2020 FR 2004012
(43) Date de publication de la demande: 01.03.2023
(73) Titulaire: Simon et Cie, 89200 Avallon (FR)
(72) Inventeur: BATISTA MENDES, Carlos, 89200 Annay la Côte (FR); DUBAN, Jean-Baptiste, 89440 Athie (FR); BERTRAND, Christophe, 71640 Mellecey (FR)
(74) Mandataire: Oudin, Stéphane
(86) Numéro de dépôt international: PCT/EP2021/057128
(87) Numéro de publication internationale: WO 2021/191084

(56) Documents cités:
- DE-C1- 3 800 959
- FR-A1- 2 182 700
- US-A1- 2004 121 107

## Description

### Domaine technique de l'invention

La présente invention se rapporte au domaine général de la protection de l'être humain. Elle vise plus précisément un dispositif de protection des voies respiratoires et d'au moins une partie du visage.

### Etat de la technique

Dans le milieu médical, les personnels soignants utilisent des dispositifs de protection de leurs voies respiratoires et d'au moins une partie du visage contre des projections contaminantes provenant des malades et contenant des germes, des bactéries ou encore des virus.

Ces dispositifs de protection connus sont, de manière classique, des masques chirurgicaux en papier ou tissus comportant une ou plusieurs couches et étant maintenus sur le visage du porteur par des cordons passant autour des oreilles ou noués autour de la tête, ou encore des visières.

Pour des raisons de facilité d'utilisation, ces masques sont généralement jetables et non réutilisables. Cependant, en cas de pénurie notamment lors d'une pandémie, les personnels sont tentés de réutiliser leurs masques, ce qui représente un risque important de transmission de maladies infectieuses. Par ailleurs, certains de ces masques dits jetables sont difficilement recyclables.

En outre, ces masques, qui sont certes efficaces, présentent l'inconvénient de ne pas être imperméables et de nécessiter une fabrication en plusieurs opérations, ce qui allonge le temps de fabrication et augmente de manière significative le coût unitaire de chaque masque. Le document FR 2.182.700 divulgue un dispositif de protection contre les projections des voies respiratoires et d'au moins une partie d'un visage d'un utilisateur comprenant une seule feuille souple, réalisée dans un matériau imperméable auxdites projections et définissant une bande globale de rectangle ou de carré, la bande de la feuille étant conformée pour recouvrir au moins le nez et la bouche de l'utilisateur, le bord supérieur de ladite bande venant en appui sur le dessus du nez.

### Résumé de l'invention

Le but de la présente invention est donc de proposer un dispositif de protection contre les projections des voies respiratoires et d'au moins une partie du visage d'un individu destiné notamment aux personnels soignants, ledit dispositif étant efficace, facile à mettre en oeuvre et à recycler, et peu onéreux, sa fabrication ne nécessitant qu'une seule et unique opération.

Conformément à l'invention, il est donc proposé un dispositif de protection contre les projections des voies respiratoires et d'au moins une partie du visage d'un utilisateur remarquable en ce qu'il comprend une seule feuille souple, réalisée dans un matériau imperméable auxdites projections, et définissant une bande en forme globale de rectangle ou de carré et au moins deux premières lanières issues chacune d'une des extrémités du bord supérieur de ladite bande, la bande de la feuille étant conformée pour recouvrir au moins le nez et la bouche de l'utilisateur, le bord supérieur de ladite bande venant en appui sur le dessus du nez ou sur le front, les deux premières lanières étant agencées pour être nouées entre elles à l'arrière de la tête de l'utilisateur en passant au-dessus des oreilles de ce dernier.

La feuille est avantageusement réalisée dans un matériau transparent.

La bande est conformée pour être transparente au moins au droit des yeux de l'utilisateur, lorsque ledit dispositif de protection est porté par ce dernier.

De manière préférée, la feuille est réalisée en polychlorure de vinyle.

Selon une variante de réalisation, le dispositif de protection comprend deux deuxièmes lanières issues chacune d'une des extrémités du bord inférieur ou d'un des bords latéraux de ladite bande.

La feuille est avantageusement découpée en une seule opération pour définir la bande et les deux premières lanières ou pour définir la bande et les deux premières lanières et les deux deuxièmes lanières.

De manière préférée, la feuille comporte des découpes supplémentaires globalement rondes aux zones les plus faible mécaniquement et/ou les plus sollicitées.

### Brève description des figures

D'autres avantages et caractéristiques ressortiront mieux de la description qui va suivre d'un mode d'exécution de l'invention en référence aux figures annexées sur lesquelles :
[Fig 1] est une vue en perspective d'un dispositif de protection selon l'invention porté par un individu,
[Fig 2] est une vue de dessus de la découpe à plat du dispositif de protection de la figure 1,
[Fig 3] est une vue de dessus de la découpe à plat d'une variante de réalisation du dispositif de protection selon l'invention,
[Fig 4] est une vue en perspective d'une deuxième variante du dispositif de protection selon l'invention porté par un individu,
[Fig 5] est une vue de dessus de la découpe à plat d'une troisième variante de réalisation du dispositif de protection selon l'invention.

### Description des modes de réalisation

Sur les figures 1 et 2, on a représenté un dispositif de protection 1 contre les projections des voies respiratoires et d'au moins une partie du visage d'un utilisateur. Ledit dispositif de protection 1 comprend une seule feuille 2 définissant une bande 3 en forme globale de rectangle ou de carré et au moins deux premières lanières 4A, 4B issues chacune d'une des extrémités du bord supérieur 31 de ladite bande 3.

On désigne ici par supérieur ou inférieur des éléments ou parties d'éléments du dispositif de protection, selon l'invention, situés respectivement en haut ou bas de ce dernier, lorsqu'il est porté normalement par l'utilisateur.

Il va de soi que la bande 3 pourra être d'une toute autre forme que rectangulaire ou carrée, selon des modes de réalisation qui ne sont pas couverts par les revendications 1 à 7.

Avec cette configuration, en utilisation normale du dispositif de protection 1, la bande 3 de la feuille 2 est conformée pour recouvrir au moins le nez et la bouche de l'utilisateur, le bord supérieur 31 de ladite bande 3 venant en appui sur le dessus du nez, et les deux premières lanières 4A, 4B sont agencées pour être nouées entre elles à l'arrière de la tête de l'utilisateur en passant au-dessus des oreilles de ce dernier.

Toutefois, dans cette configuration, on comprend bien que le bord inférieur 32 de la bande 3 est libre et donc que la partie basse du dispositif de protection 1 est ouverte, ce qui offre une meilleure respiration à l'utilisateur qu'avec les masques chirurgicaux connus, qui ont tendance à opprimer ledit utilisateur en gênant sa respiration.

La feuille 2 est souple et réalisée dans un matériau imperméable aux projections, telles que, par exemple, des projections contaminantes provenant des malades, ledit matériau étant avantageusement synthétique tel que, de préférence, du polychlorure de vinyle (PVC). En effet, le PVC présente les nombreux avantages suivants :
- le PVC est un matériau facilement lavable, désinfectable et donc réutilisable,
- le PVC est un mono-matériau 100% recyclable, sans phtalate et conforme aux Directives européennes Reach, ce matériau étant déjà utilisé pour réaliser de nombreux produits destinés à être en contact avec la peau d'un utilisateur tels que, par exemple, des étuis cartes bancaires ou des garde-ordonnances de pharmacies,
- le PVC est un matériau résistant à la déchirure, qui présente toutefois une certaine élasticité lorsqu'il est utilisée en feuille souple de faible épaisseur, de l'ordre de 0,25 à 0,75 mm, ce qui est intéressant pour le maintien du dispositif de protection 1 à l'aide des deux premières lanières 4A, 4B et pour son adaptation à la forme du visage de l'utilisateur quelle que soit sa morphologie, garantissant ainsi un confort d'utilisation et une protection efficace tout en conférant à la partie basse de la bande 3 une certaine rigidité permettant au dispositif de protection 1 d'assurer son rôle de bouclier protecteur pouvant également protéger le cou de l'utilisateur, et
- le PVC est enfin un matériau d'utilisation courante et donc peu onéreux.

On comprend donc bien que l'utilisation du PVC permet de pallier les principaux inconvénients des masques chirurgicaux connus en papier ou tissu à savoir : la perméabilité, l'usage unique, le manque de confort et le non recyclage.

En référence à la figure 2, la feuille 2 est découpée en une seule opération pour définir la bande 3 et les deux premières lanières 4A, 4B en forme de L. Ce mode opératoire, qui ne nécessite aucun ajout de matière, aucune soudure ou collage entre deux éléments ou partie d'éléments, est particulièrement simple et rapide, et donc peu onéreux.

Pour éviter tout risque de déchirure intempestive aux zones les plus faible mécaniquement et/ou les plus sollicitées telles que, notamment, les angles vifs entre la bande 3 et les deux premières lanières 4A, 4B, on réalise avantageusement des découpes 21 supplémentaires globalement rondes sur la feuille 2 auxdites zones. Pour les mêmes raisons, on pourra également prévoir des arrondis, non représentés dans tous les angles vifs.

Selon une variante de réalisation, le dispositif de protection 1' est semblable au dispositif de protection 1 précédemment décrit et comporte une feuille 2' souple et imperméable aux projections, dont la découpe à plat est représentée à la figure 3, et définissant une bande 3' en forme globale de rectangle ou de carré et deux premières lanières 4A', 4B' issues chacune d'une des extrémités du bord supérieur 31' de ladite bande 3'. Toutefois, le dispositif de protection 1' comporte en outre deux deuxièmes lanières 5A', 5B' issues chacune d'une des extrémités du bord inférieur 32' de ladite bande 3'.

Avec cette configuration, en utilisation normale du dispositif de protection 1', la bande 3' de la feuille 2' est conformée pour recouvrir au moins le nez et la bouche de l'utilisateur, le bord supérieur 31' de ladite bande 3' venant en appui sur le dessus du nez, les deux premières lanières 4A', 4B' sont agencées pour être nouées entre elles à l'arrière de la tête de l'utilisateur en passant au-dessus des oreilles de ce dernier, et les deux deuxièmes lanières 5A', 5B' sont agencées pour être nouées entre elles à l'arrière du cou dudit utilisateur.

Toutefois, avec cette configuration du dispositif de protection 1', on comprend que les deux deuxièmes lanières 5A', 5B' pourront également être nouées entre elles sous le menton de l'utilisateur. Le nouage sous le menton desdites deux deuxièmes lanières 5A', 5B' permet de mieux appliquer ledit dispositif de protection 1' sur le visage dudit utilisateur et de limiter les entrées de projections notamment au niveau du haut du dispositif de protection 1' et des joues de l'utilisateur.

De même, pour éviter tout risque de déchirure intempestive aux zones les plus faible mécaniquement et/ou les plus sollicitées telles que, notamment, les angles vifs entre la bande 3' et les deux premières lanières 4A', 4B' et deuxièmes lanières 5A', 5B', on réalise avantageusement des découpes 21' supplémentaires globalement rondes sur la feuille 2' auxdites zones. Pour les mêmes raisons, on pourra également prévoir des arrondis, non représentés dans tous les coins.

Pour éviter tout risque de déchirure intempestive aux zones les plus faible mécaniquement et/ou les plus sollicitées, on pourra remplacer les découpes 21, 21' supplémentaires par des points de soudure. Toutefois, cette configuration nécessite d'ajouter une opération à la fabrication du dispositif de protection 1, 1' et va par conséquent augmenter son coût unitaire.

L'Homme du métier n'aura aucune difficulté pour dimensionner la feuille 2, 2' pour adapter le dispositif de protection 1, 1' aux différentes morphologies des adultes ou des enfants.

Selon une deuxième variante de réalisation représentée à la figure 4, le dispositif de protection 11 est semblable au dispositif de protection 1 précédemment décrit et comporte une feuille 12 souple et imperméable aux projections définissant une bande 13 en forme globale de rectangle ou de carré et deux premières lanières 14 issues chacune d'une des extrémités du bord supérieur 131 de ladite bande 13.

Toutefois, en utilisation normale, le dispositif de protection 11 diffère du dispositif de protection 1 en ce que la bande 13 de la feuille 12 est conformée pour recouvrir au moins le nez et la bouche de l'utilisateur et une grande partie du visage de ce dernier, le bord supérieur 131 de ladite bande 13 venant alors en appui sur le front de l'utilisateur, et les deux premières lanières 14 sont agencées pour être nouées entre elles à l'arrière de la tête dudit utilisateur en passant au-dessus des oreilles de ce dernier.

On comprend bien qu'avec cette configuration qui couvre également les yeux de l'utilisateur, la bande 13 du dispositif de protection 11 est conformée pour être transparente au moins au droit des yeux de l'utilisateur, lorsque ledit dispositif de protection 11 est porté par ce dernier. Pour des raisons de facilité de fabrication, la feuille 12 est réalisée dans un matériau transparent tel que, de préférence, du polychlorure de vinyle pour les mêmes raisons précédemment décrites, la bande 13 du dispositif de protection 11 étant alors entièrement transparente.

Comme les dispositifs de protection 1, 1' précédents, la feuille 12 est découpée en une seule opération pour définir la bande 13 et les deux premières lanières 14 en forme, par exemple, de L. Ce mode opératoire, qui ne nécessite aucun ajout de matière, aucune soudure ou collage entre deux éléments ou partie d'éléments, est particulièrement simple et rapide, et donc peu onéreux.

Pour éviter tout risque de déchirure intempestive aux zones les plus faible mécaniquement et/ou les plus sollicitées telles que, notamment, les angles vifs entre la bande 13 et les deux premières lanières 14, on réalise avantageusement des découpes supplémentaires globalement rondes sur la feuille 12 auxdites zones. Pour les mêmes raisons, on pourra également prévoir des arrondis, non représentés dans tous les angles vifs.

Selon une troisième variante de réalisation, le dispositif de protection 11' est semblable au dispositif de protection 11 précédemment décrit et comporte une feuille 12' souple et imperméable aux projections, dont la découpe à plat est représentée à la figure 5, et définissant une bande 13' en forme globale de rectangle ou de carré en partie transparente et deux premières lanières 14A', 14B' issues chacune d'une des extrémités du bord supérieur 131' de ladite bande 13'. Toutefois, le dispositif de protection 11' comporte en outre deux deuxièmes lanières 15A', 15B' issues chacune d'un des bords latéraux de la bande 13', lesdits bords latéraux reliant entre eux les bords inférieur 132' et supérieur 131' de ladite bande 13'.

Sans sortir du cadre de la présente invention, les deux deuxièmes lanières 15A', 15B' pourront également être issues chacune d'une des extrémités du bord inférieur 132' de ladite bande 13'.

Avec cette configuration, en utilisation normale du dispositif de protection 11', la bande 13' de la feuille 12' est conformée pour recouvrir au moins le nez et la bouche de l'utilisateur et une grande partie du visage de ce dernier, le bord supérieur 131' de ladite bande 13' venant en appui sur le front de l'utilisateur, les deux premières lanières 14A', 14B' sont agencées pour être nouées entre elles à l'arrière de la tête de l'utilisateur en passant au-dessus des oreilles de ce dernier, et les deux deuxièmes lanières 15A', 15B' sont agencées pour être nouées entre elles à l'arrière du cou dudit utilisateur.

De même, pour éviter tout risque de déchirure intempestive aux zones les plus faible mécaniquement et/ou les plus sollicitées telles que, notamment, les angles vifs entre la bande 13' et les deux premières lanières 14A', 14B' et deuxièmes lanières 15A', 15B', on réalise avantageusement des découpes 121' supplémentaires globalement rondes sur la feuille 12' auxdites zones. Pour les mêmes raisons, on pourra également prévoir des arrondis, non représentés dans tous les coins.

Dans la configuration à quatre lanières du dispositif de protection 1' ou 11', chaque première lanière 4A', 14A', 4B', 14B' pourra être nouée avec la deuxième lanière 5A', 15A', 5B', 15B' située du côté du même bord latéral de la bande 3', 13' autour d'une des oreilles de l'utilisateur.

Sans sortir du cadre de la présente invention, les deux premières lanières 4A, 4B, 4A', 4B', 14, 14A', 14B' du dispositif de protection 1, 1', 11, 11' pourront également être issues chacune d'un des bords latéraux de la bande 3, 3', 13, 13'.

Par ailleurs, à l'instar des dispositifs de protection 11, 11', il va de soi que le dispositif de protection 1, 1' pourra comprendre une feuille 2, 2' réalisée dans un matériau transparent, sans sortir du cadre de la présente invention.

Enfin, on comprend que la configuration du dispositif de protection 1, 1', 11, 11' selon l'invention avec deux ou quatre lanières permet d'adapter ledit dispositif de protection 1, 1', 11, 11' à la morphologie du visage de l'utilisateur tout en garantissant sa parfaite mise en place sur ledit visage.

Le dispositif de protection 1, 1', 11, 11' selon l'invention est particulièrement destiné aux personnels soignants contre les projections, notamment liquides et/ou solides, des malades, mais il pourra également être utilisé par les ambulanciers, les pompiers ou les forces de maintien de l'ordre. De même, le dispositif de protection 1, 1', 11, 11' pourra être utilement utilisé par les pompiers et les personnels soignants comme « sur-masque » faisant office de première barrière de protection permettant de bloquer les projections liquides (gouttelettes contaminantes, sang, etc...) et ainsi d'augmenter la durée de vie des masques filtrants portés juste en-dessous.

Enfin, il va de soi que les exemples de dispositif de protection 1, 1', 11, 11' conformes à l'invention qui viennent d'être décrits ne sont que des illustrations particulières, en aucun cas limitatives de l'invention dont l'objet est défini par les revendications 1 à 7.

## Revendications

1. Dispositif de protection (1, 1', 11, 11') contre les projections des voies respiratoires et d'au moins une partie du visage d'un utilisateur comprenant une seule feuille (2, 2', 12, 12') souple, réalisée dans un matériau imperméable auxdites projections, et définissant une bande (3, 3', 13, 13') en forme globale de rectangle ou de carré et au moins deux premières lanières (4A, 4B, 4A', 4B', 14, 14A', 14B') issues chacune d'une des extrémités du bord supérieur (31, 31', 131, 131') de ladite bande (3, 3', 13, 13'), la bande (3, 3', 13, 13') de la feuille (2, 2', 12, 12') étant conformée pour recouvrir au moins le nez et la bouche de l'utilisateur, le bord supérieur (31, 31', 131, 131') de ladite bande (3, 3', 13, 13') venant en appui sur le dessus du nez ou sur le front dudit utilisateur, les deux premières lanières (4A, 4B, 4A', 4B', 14, 14A', 14B') étant agencées pour être nouées entre elles à l'arrière de la tête de l'utilisateur en passant au-dessus des oreilles de ce dernier.

2. Dispositif de protection (1, 1') selon la revendication 1 **caractérisé en ce que** la feuille (2, 2') est réalisée dans un matériau transparent.

3. Dispositif de protection (11, 11') selon la revendication 1 **caractérisé en ce que** la bande (13, 13') est conformée pour être transparente au moins au droit des yeux de l'utilisateur, lorsque ledit dispositif de protection (11, 11') est porté par ce dernier.

4. Dispositif de protection (1,1', 11, 11') selon l'une quelconque des revendications 1 à 3 **caractérisé en ce que** la feuille (2, 2', 12, 12') est réalisée en polychlorure de vinyle.

5. Dispositif de protection (1', 11') selon l'une quelconque des revendications 1 à 4 **caractérisé en ce qu'**il comprend deux deuxièmes lanières (5A', 5B', 15A', 15B') issues chacune d'une des extrémités du bord inférieur (32', 132') ou d'un des bords latéraux de ladite bande (3', 13').

6. Dispositif de protection (1, 1', 11, 11') selon l'une quelconque des revendications 1 à 5 **caractérisé en ce que** la feuille (2, 2', 12, 12') est découpée en une seule opération pour définir la bande (3, 13) et les deux premières lanières (4A, 4B, 14) ou définir la bande (3', 13') et les deux premières lanières (4A', 4B', 14A', 14B') et les deux deuxièmes lanières (5A', 5B', 15A', 15B').

7. Dispositif de protection (1, 1', 11, 11') selon la revendication 6 **caractérisé en ce que** la feuille (2, 2',12, 12') comporte des découpes (21, 21', 121') supplémentaires globalement rondes aux zones les plus faible mécaniquement et/ou les plus sollicitées.

## Patentansprüche

1. Schutzvorrichtung (1, 1', 11, 11') für die Atemwege und mindestens einen Teil des Gesichts eines Benutzers gegen Vorsprünge, umfassend einen einzelnen flexiblen Schirm (2, 2', 12, 12'), der aus einem für die Vorsprünge undurchlässigen Material besteht und einen Streifen (3, 3', 13, 13') in einer allgemeinen Form eines Rechtecks oder Quadrats und mindestens zwei erste Bänder (4A, 4B, 4A', 4B', 14, 14A', 14B'), die jeweils von einem der Enden des oberen Rands (31, 31', 131, 131') des Streifens (3, 3', 13, 13') ausgehen, definiert, wobei der Streifen (3, 3', 13, 13') des Schirms (2, 2', 12, 12') so geformt ist, dass er mindestens die Nase und den Mund des Benutzers bedeckt, wobei der obere Rand (31, 31', 131, 131') des Streifens (3, 3', 13, 13') oben auf der Nase oder auf der Stirn des Benutzers aufliegt, wobei die beiden ersten Bänder (4A, 4B, 4A', 4B', 14, 14A', 14B') so angeordnet sind, dass sie am Hinterkopf des Benutzers zusammengebunden werden können, wobei sie über dessen Ohren verlaufen.

2. Schutzvorrichtung (1, 1') nach Anspruch 1, **dadurch gekennzeichnet, dass** der Schirm (2, 2') aus einem durchsichtigen Material besteht.

3. Schutzvorrichtung (11, 11') nach Anspruch 1, **dadurch gekennzeichnet, dass** der Streifen (13, 13') so ausgebildet ist, der er zumindest in Augenhöhe des Benutzers durchsichtig ist, wenn die Schutzvorrichtung (11, 11') von diesem getragen wird.

4. Schutzvorrichtung (1, 1', 11, 11') nach einem der Ansprüche 1 bis 3, **dadurch gekennzeichnet, dass** der Schirm (2, 2', 12, 12') aus Polyvinylchlorid besteht.

5. Schutzvorrichtung (1', 11`) nach einem der Ansprüche 1 bis 4, **dadurch gekennzeichnet, dass** sie zwei zweite Bänder (5A', 5B', 15A', 15B') umfasst, die jeweils von einem der Enden des unteren Rands (32', 132') oder einer der Seitenränder des Streifens (3', 13') ausgehen.

6. Schutzvorrichtung (1, 1', 11, 11') nach einem der Ansprüche 1 bis 5, **dadurch gekennzeichnet, dass** der Schirm (2, 2', 12, 12') in einem einzigen Arbeitsgang ausgeschnitten wird, um den Streifen (3, 13) und die beiden ersten Bänder (4A, 4B, 14) zu definieren oder den Streifen (3', 13') und die beiden ersten Bänder (4A', 4B', 14A', 14B') und die beiden zweiten Bänder (5A', 5B', 15A', 15B') zu definieren.

7. Schutzvorrichtung (1, 1', 11, 11') nach Anspruch 6, **dadurch gekennzeichnet, dass** der Schirm (2, 2', 12, 12') in den mechanisch schwächsten und/oder am stärksten beanspruchten Bereichen zusätzliche, im Allgemeinen runde Aussparungen (21, 21', 121') aufweist.

## Claims

1. A device (1, 1', 11, 11') for protecting the respiratory tract and at least one part of the face of a user against projections, comprising a single flexible sheet (2, 2', 12, 12'), made of a material impermeable to said projections, and defining a strip (3, 3', 13, 13') having the overall shape of a rectangle or a square and at least two first straps (4A, 4B, 4A', 4B', 14, 14A', 14B') each coming from one of the ends of the upper edge (31, 31', 131, 131') of said strip (3, 3', 13, 13'), the strip (3, 3', 13, 13') of the sheet (2, 2', 12, 12') being shaped to cover at least the nose and the mouth of the user, the upper edge (31, 31', 131, 131') of said strip (3, 3', 13, 13') resting on the top of the nose or on the forehead of said user, the two first straps (4A, 4B, 4A', 4B', 14, 14A', 14B') being arranged to be tied together at the back of the head of the user while passing above the ears of the latter.

2. The protective device (1, 1') according to claim 1, **characterised in that** the sheet (2, 2') is made of a transparent material.

3. The protective device (11, 11') according to claim 1, **characterised in that** the strip (13, 13') is shaped to be transparent at least in front of the eyes of the user, when said protective device (11, 11') is worn by the latter.

4. The protective device (1, 1', 11, 11') according to any one of claims 1 to 3, **characterised in that** the sheet (2, 2', 12, 12') is made of polyvinyl chloride.

5. The protective device (1', 11') according to any one of claims 1 to 4, **characterised in that** it comprises two second straps (5A', 5B', 15A', 15B') each coming from one of the ends of the lower edge (32', 132') or from one of the lateral edges of said strip (3', 13').

6. The protective device (1, 1', 11, 11') according to any one of claims 1 to 5, **characterised in that** the sheet (2, 2', 12, 12') is cut out in a single operation to define the strip (3, 13) and the two first straps (4A, 4B, 14) or define the strip (3', 13') and the two first straps (4A', 4B', 14A', 14B') and the two second straps (5A', 5B', 15A', 15B').

7. The protective device (1, 1', 11, 11') according to claim 6, **characterised in that** the sheet (2, 2', 12, 12') includes additional generally round cutouts (21, 21', 121') at the mechanically weakest and/or most stressed areas.
